# EUROPÄISCHE PATENTSCHRIFT

(11) **EP 1 842 668 B1**
(45) Veröffentlichungstag und Bekanntmachung des Hinweises auf die Patenterteilung: **30.04.2014**
(21) Anmeldenummer: 07006788.9
(22) Anmeldetag: 31.03.2007
(51) Int. Cl.: B41F 17/00, B41F 19/00

(54) **Inkjet-Drucksystem für eine Rollen-Offsetdruckmaschine**
Inkjet printing system for a rotary offset printing press
Système d'impression jet d'encre pour une machine rotative d'impression offset

(30) Priorität: 04.04.2006 DE 102006016065
(43) Veröffentlichungstag der Anmeldung: 10.10.2007
(73) Patentinhaber: manroland web systems GmbH, 86153 Augsburg (DE)
(72) Erfinder: Schulmeister, Peter, 85276 Pfaffenhofen (DE); Ronecker, Wolfgang, 86678 Ehingen (DE)

(56) Entgegenhaltungen:
- DE-A1- 3 009 685
- DE-A1-102004 002 132
- DE-A1-102006 006 134

## Beschreibung

Die Erfindung betrifft ein Inkjet-Drucksystem für eine nach dem Offset-Druckprinzip arbeitende Druckmaschine nach dem Oberbegriff des Anspruchs 1.

In nach dem Offset-Druckprinzip arbeitende Druckmaschinen, insbesondere in Rollenrotationsdruckmaschinen, finden zunehmend Inkjet-Druckeinrichtungen Verwendung, die vorzugsweise der Individualisierung von über den Offsetdruck hergestellten Druckerzeugnissen, wie z.B. Adressendruck, Barcodes, Nummerierungen oder sonstigen Markierungen, dienen. Derartige Inkjet-Drucksysteme verfügen über mind. einen Inkjet-Druckkopf, der nach dem sog. Continuous-Inkjet-Prinzip, dem Drop-On-Demand-Inkjet-Prinzip, dem Thermal-Inkjet-Prinzip, dem Bubble-Inkjet-Prinzip oder jedem anderen Inkjet-Prinzip ausgebildet sein kann. Die Inkjet-Druckköpfe verfügen üblicherweise über eine Düsenreihe aus mehreren nebeneinander angeordneten Düsen, über die Druckfarben auf einen zu bedruckenden Bedruckstoff, wie z.B. einer Papierbahn gerichtet werden kann.

Meistens befinden sich derartige Inkjet-Drucksysteme in der Nachverarbeitung von Druckproduktionslinien, da dort die Druckgeschwindigkeit wesentlich geringer ist als die Prozessgeschwindigkeit im Rotationsdruck. Dies hat aber den Nachteil, dass die Einsatzmöglichkeit des zusätzlichen Drucks auf einen kleinen Bereich auf der Außenseite des Druckerzeugnisses beschränkt bleibt.

Die Inkjet-Technologie ist nach dem Stand der Technik sowohl in privaten Bereichen als auch in industriellen Bereichen (digitale proof-Systeme, die direkt den Datenbestand der EDV nutzen / Digital-Drucker) weit verbreitet.

Für die Bereiche der Druckindustrie gibt es bereits vorhandene Inkjet-Drucksysteme. Es werden Inkjet-Systeme zur Herstellung von Andruckersatz (proofs) zur Bebilderung von Druckplatten bzw. Druckformen oder explizit für den Digitaldruck von kleinen speziellen Auflagen (z.B. Körperformendruck) und spezielle Formate (z.B. großformatige Plakate oder Textilien) eingesetzt. Ähnlich wie beim privaten Einsatz des Inkjet-Drucks gilt auch für den industriellen Einsatz, dass Inkjet-Drucksysteme vorwiegend für sehr kleine Druckauflagen genutzt werden und dass die Kosten für Drucktinten sehr hoch sind. Im Vergleich zu konventionellen Druckverfahren wie eben Offset ist der Inkjetdruck für den Auflagendruck nicht wirtschaftlich, da dieser bei hohen Druckauflösungen sehr langsam ist.

Des Weiteren ist beispielsweise aus der DE 10 2004 002 132 A1 ein Inkjet-Drucksystem bekannt, das als Lackiereinheit verwendet wird, derart, dass ein separater Inkjet-Drucker in Form eines Inkjetkopf-Arrays oder eines Inkjetkopfbalkens zum zeilenweisen Beaufschlagen des bevorzugt großformatigen Bedruckstoffes verwendet wird, wobei der Bedruckstoff unter den Austrittsöffnungen der Inkjetköpfe durchgeführt wird.

Die Aufgabe der vorliegenden Erfindung besteht nun darin, für eine nach dem Offset-Druckprinzip arbeitende Druckmaschine zu ermöglichen, dass zusätzliche, auch variable Informationen sowie während einer Druckauflage öfters wechselnde Informationen an einer beliebigen Stelle innerhalb des Druckerzeugnisses hinzugefügt werden können.

Erfindungsgemäß wird diese Aufgabe durch die Merkmale des Anspruchs 1 gelöst.

Mit der erfindungsgemäßen Zusatzeinrichtung für eine nach dem Offset-Druckprinzip arbeitenden Druckmaschine, insbesondere Rollenoffset-Zeitungsdruckmaschine, in Form eines Inkjet-Drucksystems wird erstmals vorgeschlagen, dass mind. ein Inkjet-Druckkopf auf einer Traverse montiert quer zur Druckrichtung in einer Arbeitsposition zu einer Papierbahn innerhalb der Druckmaschine, bevorzugt in einem oder zumindest nahe einem Druckwerk angeordnet ist.

Vorstellbar wäre auch ein Einsatz der erfindungsgemäßen Zusatzeinrichtung bereits vor dem entsprechenden Druckwerk in der Druckmaschine.

Bevorzugte Weiterbildungen der Erfindung ergeben sich aus den Unteransprüchen und der nachfolgenden Beschreibung. Ein besonders bevorzugtes Ausführungsbeispiel der Erfindung wird, ohne hierauf beschränkt zu sein, anhand der Zeichnung näher erläutert.

Inkjet-Druck ist eine Drucktechnologie, die in die Kategorie der Non-Impact-Drucker gehört. Man versteht darunter ein berührungsloses Druckverfahren, bei dem eine winzige Menge Tinte aus einer oder mehreren, extrem kleinen Düsen elektronisch gesteuert (wie beispielsweise in der DE 27 04 514 C2 beschrieben ist) auf den Bedruckstoff geschossen wird. Der Vorteil von berührungslosen Druckverfahren besteht darin, dass vorgelagerte Trocknungsverfahren im Bedarfsfall entfallen können, wodurch Kostenaufwendungen für Energie und Material eingespart werden können.

Des Weiteren kann das Inkjet-Druckverfahren wie bereits erwähnt digital über so genannte Druckbilddaten angesteuert werden. Somit wäre das Druckbild variabel gestaltbar.

Der Erfindungsvorschlag hat gegenüber dem Stand der Technik den Vorteil, dass eine Inkjet-Anlage bereits direkt in die Offset-Druckmaschine integriert ist und an verschiedenen Stellen, an verschiedenen Papierbahnen der Druckmaschinen montiert bzw. umgesetzt werden kann. Dadurch kann eben zusätzliche, auch variable Information, sowie während einer Druckauflage öfters wechselnde Information an einer beliebigen Stelle innerhalb des Druckerzeugnisses hinzugefügt werden.

Es zeigt:
- Fig. 1:: eine Rollenoffset-Zeitungsdruckmaschine mit mehreren Drucktürmen aus einem 4+4-Druck mit zwei gestapelten 9-Zylinder-Satelliten mit vertikalem Bahnlauf und mit in der Nähe der oberen Druckeinheiten der Drucktürme angeordnete erfindungsgemäße Zusatzeinrichtungen in stark schematisierter Seitenansicht und
- Fig. 2:: die Anordnung der Figur 1 in stark schematisierter Draufsicht.

In Figur 1 ist die Bahnführung mitsamt Farbbelegung bei einer Rollenoffset-Zeitungsdruckmaschine gezeigt, die mehrere Druckwerktürme (1, 2) für den 4+4-Druck mit zwei gestapelten 9-Zylinder-Satelliten (3, 4, 5, 6) mit vertikalem Bahnlauf je Druckturm (1, 2) und eine Falzeinheit (7) umfasst.

Für jeden Druckwerksturm (1, 2) ist je eine Zusatzeinrichtung in Form jeweils eines Inkjet-Drucksystems (8, 9) vorgesehen.

Gemäß der Figur 2 umfasst jedes Inkjet-Drucksystem (8, 9) jeweils einen Inkjet-Druckkopf (10, 11), der auf einer Traverse (12, 13) montiert quer zur Druckrichtung in einer Arbeitsposition zu einer Papierbahn (20) innerhalb des Druckwerkturms (1, 2) angeordnet ist.

Der Inkjetdruckkopf (10, 11) ist einstellbar auf die Traverse (11, 13) montiert, so dass seine Position in üblicher Weise über ein Steuersignal, aber natürlich notfalls auch manuell einstellbar ist.

Die Traverse (11, 13) kann sich an einer beliebigen Stelle der Druckmaschine, bevorzugt im Druckwerksturm gegenüber der Papierbahn (20), vorzugsweise an einer Stelle, an der die Papierbahn (20) eben ist, befinden.

Aus Gründen einer einfachen Darstellung ist die Papierbahn (20) in Figur 1 andeutungsweise und in Figur 2 nicht gezeigt.

Die Papierbahn (20) wird in einer durch die Pfeile (30) visualisierten Transportrichtung an den Inkjet-Druckköpfen (10, 11) vorbeibewegt.

Jeder Inkjet-Druckkopf (10, 11) weist in bekannter Weise eine Düsenreihe von nebeneinander angeordneten Düsen auf, über die Druckfarbe auf einen an einen Zylinder bzw. an einem gewölbten Führungselement, wie z.B. Papierleitwalzen, geführten, zu bedruckenden Papierbahn (20) richtbar sind.

In bevorzugter Weise ist jeder Druckkopf (10, 11) im Bereich einer ebenen (d.h. vertikalen) Verlaufs der Papierbahn (20) innerhalb eines Druckwerksturms (1, 2) angeordnet.

In einer alternativen Ausgestaltung kann der Inkjet-Druckkopf (10, 11) in Arbeitsstellung an einer gekrümmten Oberfläche eines Druckwerkzylinders, wie z.B. einer Umlenkrolle oder eines Druckzylinders angeordnet sein.

Wenn die Druckköpfe (10, 11) jedoch in einem Bereich eines ebenen Verlaufs der Papierbahn (20) angeordnet sind, können eben zusätzliche Papierleitwalzen zur Stabilisierung der Papierbahn (20) angebracht werden.

Des Weiteren ist für jeden Inkjet-Druckkopf (10, 11) eine Ansteuerungseinheit (40, 41) bzw. Kontrolleinheit vorgesehen, die im Druckmaschinenaufbau (d.h. z.B. Druckwerksseitenwand) in der näheren Umgebung des zugeordneten Druckkopfes (10, 11) angeordnet ist.

Die Inkjet-Ansteuerungseinheiten (40, 41) befinden sich also im Druckmaschinenaufbau in der näheren Umgebung des Druckkopfes, vorzugsweise hinter einer Bahnführungsplatte. Die gesamte Inkjet-Einheit, d.h. Traverse (12, 13), Druckkopf (10, 11) sowie Ansteuerung (40, 41) und die erforderliche Controllerhardware sind modular und transportabel aufgebaut, so dass bei Bedarf schnell die Positionen der Inkjet-Drucksysteme innerhalb der Druckmaschine gewechselt werden kann.

Jede Inkjet-Ansteuerungseinheit (40, 41) kann zur besseren Synchronisation des Eindruckortes in die dafür vorgesehene Aussparung der Druckvorlage und der maßhaltigen Abbildung des Eindrucks von der Druckmaschinensteuerung ein Geschwindigkeitssignal (Encodersignal) und ein Startsignal (Nullimpuls) erhalten.

Jede Inkjet-Einheit (8, 9) (oder jeweils mehrere) kann so integriert sein, dass sie als eigenständige Einheit separat bedient werden kann und die Daten asynchron zum restlichen Datenworkflow der Druckmaschine während des Druckvorganges eingespeist werden kann. Jede Inkjet-Einheit (8, 9) kann aber auch in die Steuerung der Druckmaschine selbst (Leitstand) mit eingebunden sein und die Druckdaten eben über die Steuerung der Druckmaschine beziehen. In diesem Fall kann ein komplett durchgängiger Workflow von der Druckvorbereitung bis zum Druckvorgang realisiert werden.

## Patentansprüche

1. Inkjet-Drucksystem für eine Rollen-Offsetdruckmaschine , wobei die Rollendruckmaschine wenigstens ein Druckwerk (1, 2) zum Bedrucken einer durch das wenigstens eine Druckwerk (1, 2) hindurch führbaren Papierbahn (20) aufweist, und wobei das Inkjet-Drucksystem wenigstens einen Inkjet-Druckkopf (10, 11) umfasst, welcher auf einer Traverse (12, 13) montiert ist, so dass der wenigstens eine Inkjet-Druckkopf (10, 11) in einer Arbeitsposition zum Bedrucken der Papierbahn (20) angeordnet ist,
**dadurch gekennzeichnet, dass**
der wenigstens eine Inkjet-Druckkopf (10, 11) auf der Traverse (12, 13) derart montiert ist, dass der Inkjet-Druckkopf (10, 11) entlang der Traverse (12, 13) in einer Richtung quer zu einer Längsrichtung der Papierbahn (20) einstellbar ist.

2. Inkjet-Drucksystem nach Anspruch 1, wobei der Inkjet-Druckkopf (10, 11) auf der Traverse (12, 13) im Bereich eines ebenen Verlaufs der Papierbahn (20) innerhalb der Druckmaschine angeordnet ist.

3. Inkjet-Drucksystem nach Anspruch 1, wobei der Inkjet-Druckkopf (10, 11) in einer Arbeitsposition an einer gekrümmten Oberfläche eines Druckwerkzylinders, wie z.B. einer Umlenkrolle oder eines Druckzylinders angeordnet ist.

4. Inkjet-Drucksystem nach Anspruch 2, wobei im Bereich der Position der Inkjet-Druckköpfe (10, 11) zusätzliche Papierleitwalzen zur Stabilisierung der Papierbahn (20) vorgesehen sind.

5. Inkjet-Drucksystem nach Anspruch 1, wobei für jeden Inkjet-Druckkopf (10, 11) eine Ansteuerungseinheit (40, 41) bzw. Kontrolleinheit vorgesehen ist, die im Druckmaschinenaufbau in der näheren Umgebung des zugeordneten Druckkopfes (10, 11) angeordnet ist.

6. Inkjet-Drucksystem nach einem der vorangehenden Ansprüche, wobei das Inkjet-Drucksystem (8, 9) aus Traverse (12), Druckkopf (10, 11), Ansteuereinheit (40, 41) und die erforderliche Controllerhardware modular und transportabel aufgebaut ist, so dass bei Bedarf die Position jedes Inkjet-Drucksystems (8, 9) innerhalb der Druckmaschine gewechselt werden kann, bzw. mehrfach an beliebiger Stelle in der Druckmaschine verwendet werden kann.

7. Inkjet-Drucksystem nach Anspruch 5, wobei zur Synchronisation der Ansteuereinheit (40, 41) hinsichtlich des Eindruckortes in eine Aussparung der Druckvorlage und der maßhaltigen Abbildung des Eindruckes von der Druckmaschine von der Druckmaschinensteuerung ausgehend ein Geschwindigkeitssignal (Encodersignal) und ein Startsignal (Nullimpuls) vorgesehen ist.

8. Inkjet-Drucksystem nach Anspruch 7, wobei die Ansteuereinheit (40, 41) des Inkjet-Drucksystems (8, 9) von der Druckmaschinensteuerung so bedient werden kann, dass die zu druckenden Bilddaten asynchron zum restlichen Datenworkflow während des Druckvorgangs eingespeist werden.

9. Inkjet-Drucksystem nach Anspruch 7, wobei die Ansteuereinheit (40, 41) des Inkjetdruck-Systems (8, 9) so in die Druckmaschinensteuerung eingebunden ist, dass die zu druckenden Bilddaten im Datenworkflow integriert sind.

## Claims

1. An inkjet printing system for a reel-fed offset printing press, wherein the reel-fed offset printing press comprises at least one printing couple (1, 2) for printing a paper web (20) which can be guided through the at least one printing couple (1, 2), and wherein the inkjet printing system comprises at least one inkjet printing head (10, 11), which is mounted on a cross member (12, 13), so that the at least one inkjet printing head (10, 11) is arranged in a working position for printing the paper web (20),
**characterized in that**
the at least one inkjet printing head (10, 11) is mounted on the cross member (12, 13) in such a manner that the inkjet printing head (10, 11) can be adjusted along the cross member (12, 13) in a direction that is transverse to a longitudinal direction of the paper web (20).

2. The inkjet printing system according to Claim 1, wherein the inkjet printing head (10, 11) is arranged on the cross member (12, 13) in the region of a level course of the paper web (20) within the printing press.

3. The inkjet printing system according to Claim 1, wherein the inkjet printing head (10, 11) is arranged in a working position on a curved surface of a printing couple cylinder, such as for example a deflection roller or a printing cylinder.

4. The inkjet printing system according to Claim 2, wherein in the region of the position of the inkjet printing heads (10, 11) additional paper guiding rollers for stabilising the paper web (20) are provided.

5. The inkjet printing system according to Claim 1, wherein for each inkjet printing head (10, 11) an activation unit (40, 41) or control unit is provided, which is arranged in the printing press structure in close proximity to the assigned printing head (10, 11).

6. The inkjet printing system according to any one of the preceding claims, wherein the inkjet printing system (8, 9) is constructed of cross member (12), printing head (10, 11), activation unit (40, 41) and the required controller hardware in a modular and portable manner, so that when required the position of each inkjet printing system (8, 9) within the printing press can be changed, or be used in multiple ways in any location in the printing press.

7. The inkjet printing system according to Claim 5, wherein for the synchronisation of the activation unit (40, 41) with respect to the impression location in a recess of the printing template and the dimensionally accurate depiction of the impression of the printing press starting out from the printing press control a speed signal (encoder signal) and a starting signal (zero pulse) is provided.

8. The inkjet printing system according to Claim 7, wherein the activation unit (40, 41) of the inkjet printing system (8, 9) can be operated from the printing press control in such a manner that the image data to be printed can be fed in during the printing process asynchronously to the rest of the data workflow.

9. The inkjet printing system according to Claim 7, wherein the activation unit (40, 41) of the inkjet printing system (8, 9) is incorporated in the printing press control so that the image data to be printed is integrated in the data workflow.

## Revendications

1. Système d'impression à jet d'encre pour machine d'impression offset rotative, la machine d'impression offset rotative comprenant au moins une unité d'impression (1, 2) pour imprimer une bande de papier (20) pouvant passer dans l'au moins une unité d'impression (1, 2), et le système d'impression à jet d'encre comprenant au moins une tête d'impression à jet d'encre (10, 11) qui est montée sur une traverse (12, 13) de manière à ce que l'au moins une tête d'impression à jet d'encre (10, 11) soit disposée dans une position opérationnelle pour imprimer la bande de papier (20),
**caractérisé en ce que**
l'au moins une tête d'impression à jet d'encre (10, 11) est montée sur la traverse (12, 13) de manière à ce que la tête d'impression à jet d'encre (10, 11) soit réglable le long de la traverse (12, 13) dans un sens transversal à un sens longitudinal de la bande de papier (20).

2. Système d'impression à jet d'encre selon la revendication 1, dans lequel la tête d'impression à jet d'encre (10, 11) est disposée sur la traverse (12, 13) au niveau d'une extension plane de la bande de papier (20) dans la machine d'impression.

3. Système d'impression à jet d'encre selon la revendication 1, dans lequel la tête d'impression à jet d'encre (10, 11) est disposée dans une position opérationnelle sur une surface incurvée d'un cylindre d'unité d'impression, comme par exemple d'un rouleau d'inversion ou d'un cylindre d'impression.

4. Système d'impression à jet d'encre selon la revendication 2, dans lequel, au niveau de la position des têtes d'impression à jet d'encre (10, 11), des rouleaux conducteurs de papier supplémentaires sont prévus pour stabiliser la bande de papier (20).

5. Système d'impression à jet d'encre selon la revendication 1, dans lequel est prévue pour chaque tête d'impression à jet d'encre (10, 11) une unité de commande (40, 41) ou une unité de contrôle qui, dans la structure de la machine d'impression, est disposée dans l'environnement plus proche de la tête d'impression associée (10, 11).

6. Système d'impression à jet d'encre selon une des revendications précédentes, dans lequel le système d'impression à jet d'encre (8, 9) a une structure modulaire et transportable composée de la traverse (12), de la tête d'impression (10, 11), de l'unité de commande (40, 41) et du matériel de contrôle nécessaire, de sorte que, en cas de besoin, la position de chaque système d'impression à jet d'encre (8, 9) dans la machine d'impression peut être changée ou qu'il peut être utilisé plusieurs fois à n'importe quel endroit de la machine d'impression.

7. Système d'impression à jet d'encre selon la revendication 5, dans lequel, pour synchroniser l'unité de commande (40, 41) en ce qui concerne l'endroit d'impression, dans un évidement de la maquette d'imprimerie et du schéma coté de l'impression, à partir de la commande de la machine d'impression, un signal de vitesse (signal de codage) et un signal de démarrage (impulsion zéro) sont prévus.

8. Système d'impression à jet d'encre selon la revendication 7, dans lequel l'unité de commande (40, 41) du système d'impression à jet d'encre (8, 9) peut être actionnée par la commande de la machine d'impression de manière à ce que les données graphiques à imprimer soient enregistrées de manière asynchrone par rapport au reste du flux de données pendant le processus d'impression.

9. Système d'impression à jet d'encre selon la revendication 7, dans lequel l'unité de commande (40, 41) du système d'impression à jet d'encre (8, 9) est intégrée dans la commande de la machine d'impression de manière à ce que les données graphiques à imprimer soient intégrées dans le flux de données.
